# FASCICULE DE BREVET EUROPEEN

(11) **EP 3 683 378 B1**
(45) Date de publication et mention de la délivrance du brevet: **08.06.2022**
(21) Numéro de dépôt: 20152010.3
(22) Date de dépôt: 15.01.2020
(51) Int. Cl.: E04F 11/025, B23K 37/04, B27M 3/12, E04F 21/26, E04G 13/06, E04F 11/02

(54) **SYSTEME D'ASSEMBLAGE SUR PLACE ET D'INSTALLATION D'UN ESCALIER METALLIQUE QUART-TOURNANT EN KIT**
SYSTEM ZUM ZUSAMMENBAU VOR ORT UND EINBAU EINES METALLTREPPENBAUSATZES MIT VIERTELWENDELUNG
SYSTEM FOR ON-SITE ASSEMBLY AND INSTALLATION OF A QUARTER TURN METAL STAIRCASE IN A KIT

(30) Priorité: 15.01.2019 FR 1900351
(43) Date de publication de la demande: 22.07.2020
(73) Titulaire: Rondcarre, 38000 Grenoble (FR)
(72) Inventeur: MAZET, Cyrille, 38000 GRENOBLE (FR); DERVIEUX, Benoit, 42520 BESSEY (FR); LEFEBVRE, Bruno, 38320 Brié et Angonnes (FR)
(74) Mandataire: de Jong, Jean Jacques

(56) Documents cités:
- JP-A- 2001 098 730
- JP-A- 2010 077 729
- US-A- 3 616 585

## Description

### Domaine

L'invention concerne un ensemble d'un kit d'escalier et d'un gabarit d'assemblage tels que définis dans la revendication indépendante 1, et un procédé d'assemblage d'un escalier fourni en kit tel que défini dans la revendication indépendante 7.

L'invention est relative à l'assemblage sur place d'escaliers en kit, notamment des escaliers quart-tournant.

### Arrière-plan

Le document JP 2010 077729 A décrit un ensemble d'un kit d'escalier comprenant des limons et des marches en pièces séparées et d'un gabarit d'assemblage selon le préambule de la revendication 1.

Pour monter un escalier en kit, on commence généralement par préassembler l'escalier dans une position couchée et dégagée afin d'avoir un accès facile et sans échelle à tous les points de serrage des éléments. Lorsque l'escalier est à un dernier stade de finition, celui-ci est relevé et transporté vers son emplacement final. Cela ne pose pas de difficultés particulières lorsque l'escalier est relativement léger (en bois) et droit, mais nécessite cependant l'intervention de plusieurs personnes. On a souvent recours à des dispositifs de levage.

Lorsque l'escalier est lourd, par exemple formé d'éléments métalliques massifs, et non-droit de surcroît, notamment en quart-tournant, le montage de l'escalier devient un défi.

### Résumé

On prévoit de façon générale un gabarit d'assemblage d'un escalier en kit incluant des limons et des marches en pièces séparées, le gabarit étant de forme générale prismatique à base triangulaire, et comprenant une face de travail servant de support à l'escalier, configurée pour, dans une position couchée du gabarit en appui sur une première face adjacente à la face de travail, maintenir les limons et les marches dans une configuration correspondant à celle de l'escalier fini ; et une deuxième face adjacente à la face de travail, formant avec la première face adjacente une arête qui est située sensiblement à l'aplomb du centre de gravité de l'escalier fini dans la position couchée, d'où il résulte que le gabarit supportant l'escalier fini peut être basculé vers une position levée en appui sur la deuxième face adjacente en exerçant un effort faible par rapport au poids de l'escalier.

Le gabarit peut comprendre, dans sa position couchée, des rainures verticales configurées pour recevoir par gravité un premier limon avec une liberté de coulissement dans le sens longitudinal du premier limon ; et des butées pour recevoir par gravité une première marche perpendiculairement au limon, avec une liberté de coulissement dans le sens longitudinal de la première marche, d'où il résulte qu'un point d'engagement de la première marche avec le premier limon peut être trouvé par coulissement mutuel du premier limon et de la première marche, et que le premier limon et la première marche, une fois verrouillés, constituent ensemble une référence fixe pour assembler les éléments restants de l'escalier.

Le gabarit peut comprendre, pour chaque marche, une encoche agencée du côté opposé au premier limon pour, en position couchée du gabarit, recevoir par gravité un bord de la marche, dans une position correspondant sensiblement à la position dans l'escalier fini.

Les marches peuvent comprendre des ergots dans le prolongement longitudinal des marches, qui s'engagent dans des orifices correspondants des limons et assurent un maintien vertical des marches du côté du premier limon sans support par le gabarit.

Le gabarit peut comprendre, pour au moins une marche de référence, une butée de support agencée du côté opposé au premier limon pour recevoir en appui la face inférieure de la marche.

Le gabarit peut comprendre, pour au moins une marche de référence, un épaulement agencé sur la butée de support du côté opposé à l'encoche correspondante.

On prévoit également un procédé d'assemblage utilisant un gabarit du type susmentionné selon les étapes consistant à placer le gabarit dans la position couchée ; insérer un premier limon dans des rainures verticales du gabarit autorisant un coulissement longitudinal du limon ; positionner une première marche perpendiculairement au premier limon sur des butées du gabarit autorisant un coulissement longitudinal de la marche ; et engager la première marche avec le premier limon en trouvant un point d'engagement par coulissement mutuel du premier limon et de la première marche.

Le procédé peut comprendre en outre les étapes consistant à engager chaque autre marche avec le premier limon ; reposer le bord distal de la marche dans une encoche du gabarit ; engager un deuxième limon avec les bords distaux des marches ; solidariser les marches des premier et deuxième limons ; et basculer le gabarit de sa position couchée vers sa position levée.

L'engagement des marches avec les limons peut être obtenu en faisant pénétrer des ergots longitudinaux des marches dans des orifices correspondants des limons.

La solidarisation des marches avec les limons peut être obtenue en martelant des extrémités des ergots qui dépassent des orifices des limons.

### Description sommaire des dessins

Des modes de réalisation seront exposés dans la description suivante, faite à titre non limitatif en relation avec les figures jointes parmi lesquelles :
- La figure 1 est une vue en perspective d'un exemple d'escalier métallique terminé et dont les éléments sont livrables en kit ;
- La figure 2 représente deux vues en perspective selon des angles différents d'un mode de réalisation de gabarit d'assemblage d'escalier quart-tournant en kit ;
- La figure 3 illustre une première étape d'assemblage de l'escalier de la figure 1 en utilisant le gabarit de la figure 2 ;
- La figure 4 illustre une autre étape d'assemblage de l'escalier ;
- La figure 5 illustre une autre étape d'assemblage de l'escalier ;
- La figure 6 illustre une autre étape d'assemblage de l'escalier ;
- La figure 7 illustre une autre étape d'assemblage de l'escalier ;
- La figure 8 illustre une autre étape d'assemblage de l'escalier ;
- La figure 9 illustre une autre étape d'assemblage de l'escalier ;
- La figure 10 illustre une autre étape d'assemblage de l'escalier ; et
- La figure 11 illustre une autre étape d'assemblage de l'escalier.

### Description détaillée

La figure 1 est une vue en perspective d'un exemple d'escalier qui peut être livré en kit, à un stade terminé tel qu'il doit être installé. Le type particulier d'escalier représenté, en quart-tournant et qui peut être formé d'éléments métalliques massifs et lourds, est généralement difficile à assembler sans l'intervention de plusieurs personnes et d'outils de levage.

Une première difficulté est liée au fait que l'escalier n'a pas de plan d'appui stable au sol permettant l'assemblage aisé de la majorité des éléments individuels, qui peuvent tous être livrés en pièces détachées. L'escalier en cours d'assemblage nécessiterait des repositionnements fréquents qui deviennent fastidieux et risquent d'abîmer certains éléments de l'escalier ou du lieu de montage à un stade avancé de l'assemblage.

Une autre difficulté est liée au poids de l'escalier, notamment lorsque ses éléments sont en métal massif, tels qu'en tôle acier de 8 mm ou plus. En effet, en général on assemble l'escalier au sol, dans une position couchée, de sorte à avoir un accès efficace à tous les points de serrage sans devoir utiliser une échelle. Lorsque l'assemblage de l'escalier est terminé, on doit le transporter vers son emplacement final et le lever, ce qui pose des difficultés lorsque l'escalier est lourd.

Pourtant, on souhaite livrer ce type d'escalier à des particuliers ou des artisans qui sont seuls à œuvrer et ne disposent pas d'outillage spécifique.

L'exemple d'escalier représenté est particulièrement bien adapté à un procédé de montage décrit plus en détail ci-après. Tous ses éléments sont minces, plats et assemblés les uns aux autres sans utiliser d'équerres ou de raidisseurs. Cela produit un aspect plaisant et une certaine simplicité de montage. Cependant, pour conférer une rigidité satisfaisante à l'escalier, les éléments sont en tôle d'acier d'épaisseur de 8 mm ou plus. Malgré une relative minceur de ses éléments, l'escalier est lourd.

L'escalier comprend deux limons, un intérieur 10 et un extérieur 12, entre lesquels sont fixées des marches 14. Chaque limon présente une partie principale haute relativement longue et une partie basse courte tournant à 90° par rapport à la partie haute. Compte tenu que les limons peuvent être longs, ils sont séparés en plusieurs segments de taille et poids manipulable par une seule personne. Les parties basses des limons sont chacune en une pièce, tandis que les parties hautes sont découpées, par exemple, en trois segments au niveau de lignes 16 et 18.

Pour fixer les marches aux limons, les bords latéraux des marches sont, par exemple, pourvus d'ergots longitudinaux qui pénètrent dans des orifices correspondants des limons. La fixation est alors achevée en martelant les extrémités des ergots qui dépassent des orifices de manière à créer des têtes de rivet qui bloquent les ergots dans les orifices. L'assemblage des segments de limon peut s'effectuer selon une ligne de découpe comportant des parties en contre-dépouille (16) qui retiennent les segments l'un contre l'autre longitudinalement. Pour retenir les segments latéralement, la ligne de découpe peut être au niveau d'une marche 14, de sorte que les orifices du limon recevant les ergots de la marche se situent dans la ligne de découpe et que le rivet bloque les segments latéralement.

Les figures 2A et 2B représentent deux vues en perspective selon des angles différents d'un mode de réalisation de gabarit d'assemblage d'un escalier du type de la figure 1.

Le gabarit est de forme générale prismatique à base triangulaire, réalisé par exemple d'éléments en bois aggloméré ou contreplaqué. Le gabarit comporte ainsi deux faces latérales parallèles 19a, 19b correspondant aux bases triangulaires et trois faces définies entre les côtés des triangles. Une face de travail 20 orientée vers le haut correspond au plus grand côté des triangles et sert de support à l'escalier en cours d'assemblage. Le gabarit est représenté dans une position couchée, c'est-à-dire dans une position où l'escalier sera assemblé en position couchée, sur une face 22 du prisme correspondant au deuxième plus long côté des triangles. La face 22 est adjacente à une autre face 24 du prisme par une arête P, la face 24 correspondant au plus petit côté des triangles.

Les différents éléments du gabarit seront décrits plus en détail en relation avec les figures suivantes au fur et à mesure de leur utilisation. De façon générale, la face de travail 20 est configurée pour maintenir les limons et les marches par simple gravité dans une configuration correspondant à celle de l'escalier fini.

Des rainures verticales 26 sont réalisées dans des traverses reliant les deux faces latérales 19a, 19b du gabarit pour recevoir par gravité le limon intérieur 10 avec une liberté de coulissement dans le sens longitudinal du limon.

Des butées 28 sont prévues sur les bords supérieurs des faces latérales pour recevoir par gravité une première marche perpendiculairement au limon, avec une liberté de coulissement dans le sens longitudinal de la marche.

Le bord supérieur de la face latérale 19b du côté opposé aux rainures 26 comporte, pour chaque marche, une encoche 30 agencée pour recevoir par gravité un bord de la marche, dans une position correspondant sensiblement à la position dans l'escalier fini.

Pour quelques marches de référence, par exemple une marche centrale et une marche à une extrémité, la face latérale 19b comporte une butée de support 32, similaire à la butée 28, partant de l'encoche 30 pour recevoir en appui la face inférieure de la marche. Un épaulement 34 est agencé sur la butée de support du côté opposé à l'encoche 30.

A la figure 3, le limon interne 10, ou plus précisément son segment central, est placé dans les rainures 26. Les rainures 26 sont conçues pour maintenir le limon en position verticale et permettre au limon de coulisser longitudinalement dans les deux sens. En outre, la rainure 26 de droite, du côté d'une butée 28, peut être plus profonde par rapport à la position du segment de limon 10 dans l'escalier fini. Les frottements et l'inclinaison de la face de travail sont tels que le limon ne coulisse pas seul sous l'effet de la gravité.

A la figure 4, une première marche 14 est placée sur les butées 28. Ces butées sont configurées pour maintenir la marche 14 par simple gravité dans sa position approximative dans l'escalier fini, et permettre un coulissement longitudinal de la marche. Ainsi, un point d'engagement de la marche avec le limon peut être trouvé par coulissement mutuel du limon et de la marche. La profondeur plus importante de la rainure 26 de droite confère en outre un degré de liberté vertical limité au limon, facilitant la recherche du point d'engagement. Avec le système de fixation précédemment évoqué, l'utilisateur cherche à placer les orifices du limon en face des ergots de la marche en faisant coulisser le limon, puis il fait coulisser la marche pour engager les ergots dans les orifices. Le limon et la marche, ainsi verrouillés, constituent ensemble une référence fixe pour assembler les éléments restants de l'escalier.

Comme cela est représenté, la première marche 14 ainsi positionnée peut être une des marches du quart-tournant. Il en résulte que la marche est inclinée vers le limon, de sorte que son engagement avec le limon est favorisé par gravité. Ainsi, il est optionnel à ce stade de solidariser définitivement la marche du limon.

A la figure 5, toutes les marches 14 correspondant au segment de limon 10 ont été placées sur le gabarit. Les bords proximaux des marches, du côté du limon 10, ont été verrouillés sur le limon en engageant leurs ergots dans les orifices correspondants des limons. Aucun support par le gabarit n'est nécessaire du côté de ces bords proximaux des marches. Le bord distal de chaque marche est par contre posé par gravité dans une encoche 30 correspondante du gabarit. L'inclinaison des marches est conférée par l'engagement des marches avec le limon.

Le deuxième segment du limon 10 a également été placé sur le gabarit, engagé par une extrémité sur le premier segment, et reposant dans une rainure 26 par son extrémité opposée.

A la figure 6, toutes les marches correspondant au deuxième segment de limon ont été placées sur le gabarit, en procédant comme pour les marches du premier segment de limon. La dernière marche 14 et la marche à l'interface des deux segments de limon sont en outre maintenues transversalement entre les encoches 30 et les épaulements 34.

A la figure 7, on engage le limon externe 12 (le cas échéant ses différents segments) sur les bords distaux des marches 14, qui sont maintenues par le gabarit approximativement dans leur position finale. Un jeu peut être prévu pour que les marches puissent bouger dans une marge de tolérance pour trouver les points d'engagement.

A la figure 8, le quart-tournant de l'escalier a été formé pour finir l'assemblage. Les éléments du quart-tournant, non encore solidarisés, reposent par gravité sur une traverse 80 du gabarit.

A ce stade, si cela n'a pas été fait au fur et à mesure, on peut procéder à la solidarisation des éléments, par exemple, comme cela a été évoqué, en écrasant par martèlement les extrémités des ergots pour les bloquer dans leurs orifices.

Les figures 9A et 9B illustrent un passage de la position couchée du gabarit à une position levée permettant de positionner l'escalier terminé dans son emplacement d'accueil.

L'arête P du gabarit mentionnée en relation avec les figures 2A et 2B est située sensiblement à l'aplomb du centre de gravité de l'escalier en position couchée. De préférence, l'arête P est légèrement en retrait, de manière que la position couchée soit encore stable lorsqu'on a fini d'assembler l'escalier. Ainsi, pour passer de la position couchée de la figure 9A à la position levée de la figure 9B, il suffit d'exercer un effort F faible par rapport au poids de l'escalier sur l'extrémité correspondant au haut de l'escalier pour basculer le gabarit avec l'escalier dans la position levée.

Dans la position levée de la figure 9B, l'ensemble de l'escalier et du gabarit peut être déplacé par glissement sur des patins ou sur des roulettes intégrées au gabarit jusqu'à la position d'accueil de l'escalier. Les butées 28 et 32 précédemment mentionnées reçoivent en appui les faces inférieures des marches correspondantes pour parfaire le maintien en position levée, et les épaulements 34 empêchent l'escalier de se désolidariser prématurément du gabarit.

En général, l'extrémité haute de l'escalier est fixée dans une trémie, de sorte que l'escalier dépasse le plafond. Ainsi, si l'escalier était entièrement terminé dans la position de la figure 9B, il interférerait avec le plafond et on ne pourrait pas le déplacer dans la position levée du gabarit.

Pour éviter cela, comme l'illustre d'ailleurs la figure 9B, l'escalier n'est pas complètement assemblé sur le gabarit. Il manque un tronçon supérieur de l'escalier par rapport à l'escalier complet de la figure 1. Ce tronçon peut être assemblé séparément, ce qui ne pose pas de difficultés significatives, car le tronçon est droit et relativement léger du fait qu'il peut être court.

La figure 10 illustre l'assemblage du tronçon manquant 90 une fois que l'escalier est en position dans son emplacement d'accueil, encore sur le gabarit. Le tronçon 90 comporte une ou deux marches, de préférence deux marches pour conférer une rigidité satisfaisante. Il peut être positionné depuis le haut de la trémie, en le laissant glisser par gravité pour faire coïncider les parties complémentaires de la ligne de découpe 18. La ligne de découpe 18 peut être conçue pour assurer un guidage depuis un alignement initial imparfait du tronçon 90 au début de l'approche. La ligne de découpe est par exemple trapézoïdale, favorisant une entrée avec une large marge et un centrage automatique en cours d'insertion.

Les bords complémentaires inclinés des lignes de découpe, sensiblement dans l'axe des limons, peuvent avoir des demi-orifices complémentaires qui, en position finale, sont alignés et reçoivent des boulons pour bloquer le montage.

La figure 11 illustre un dispositif pour aider à la mise en place du tronçon d'escalier 90. Le tronçon d'escalier 90 est pris dans un chariot provisoire comportant deux planches latérales 100, 101, appuyant chacune sur une face d'un segment de limon respectif du tronçon d'escalier, ici la face interne. Les planches 100, 101 comportent ainsi des rainures pour recevoir les marches 14 du tronçon 90, et elles peuvent être solidarisées par une traverse 102 disposée entre les marches 14.

Comme cela est représenté, les planches 100, 101 débordent des extrémités inférieures des segments de limon, ce qui assure un centrage latéral du tronçon d'escalier dès que, dans une phase d'approche, les planches glissent le long des faces internes des limons de la partie principale de l'escalier.

Le côté opposé de chaque planche, comme cela est représenté, peut être prolongé pour former un manche, permettant à l'utilisateur qui installe le tronçon depuis la trémie de travailler essentiellement debout.

Le bord inférieur de chaque planche, qui glisse sur le bord de la trémie pendant l'installation, peut être crénelé, comme cela est représenté, de sorte que le chariot soit verrouillé dans des positions successives pendant la phase d'approche, et ne puisse pas glisser sous son propre poids si l'utilisateur venait à manquer de force pour le retenir.

## Revendications

1. Ensemble d'un kit d' escalier comprenant des limons (10,12) et des marches (14) en pièces séparées, et d'un gabarit d'assemblage, le gabarit comprenant :
• une face de travail (20) servant de support à l'escalier, configurée pour, dans une position couchée du gabarit en appui sur une première face (22) adjacente à la face de travail, maintenir les limons et les marches dans une configuration correspondant à celle de l'escalier fini ;
**caractérisé en ce que**
le gabarit d'assemblage est de forme générale prismatique à base triangulaire et comprend:
• une deuxième face (24) adjacente à la face de travail, formant avec la première face adjacente (22) une arête (P) qui est située sensiblement à l'aplomb du centre de gravité de l'escalier fini dans la position couchée, d'où il résulte que le gabarit supportant l'escalier fini peut être basculé vers une position levée en appui sur la deuxième face adjacente en exerçant un effort faible par rapport au poids de l'escalier.

2. Ensemble selon la revendication 1, dans lequel le gabarit comprend, dans sa position couchée :
• des rainures verticales (26) configurées pour recevoir par gravité un premier limon avec une liberté de coulissement dans le sens longitudinal du premier limon ; et
• des butées (28) pour recevoir par gravité une première marche perpendiculairement au limon, avec une liberté de coulissement dans le sens longitudinal de la première marche, d'où il résulte qu'un point d'engagement de la première marche avec le premier limon peut être trouvé par coulissement mutuel du premier limon et de la première marche, et que le premier limon et la première marche, une fois verrouillés, constituent ensemble une référence fixe pour assembler les éléments restants de l'escalier.

3. Ensemble selon la revendication 2, dans lequel le gabarit comprend, pour chaque marche, une encoche (30) agencée du côté opposé au premier limon pour, en position couchée du gabarit, recevoir par gravité un bord de la marche, dans une position correspondant sensiblement à la position dans l'escalier fini.

4. Ensemble selon la revendication 3, dans lequel les marches comprennent des ergots
dans le prolongement longitudinal des marches, qui s'engagent dans des orifices correspondants des limons et assurent un maintien vertical des marches du côté du premier limon sans support par le gabarit.

5. Ensemble selon la revendication 3, dans lequel le gabarit comprend, pour au moins une marche de référence, une butée de support (28) agencée du côté opposé au premier limon pour recevoir en appui la face inférieure de la marche.

6. Ensemble selon la revendication 4, dans lequel le gabarit comprend, pour au moins une marche de référence, un épaulement agencé sur la butée de support du côté opposé à l'encoche correspondante.

7. Procédé d'assemblage d'un escalier fourni en kit utilisant un ensemble selon la revendication 1, **caractérisé par** les étapes suivantes :
• placer le gabarit dans la position couchée ;
• insérer un premier limon (10) dans des rainures verticales (26) du gabarit autorisant un coulissement longitudinal du limon ;
• positionner une première marche (14) perpendiculairement au premier limon sur des butées (28) du gabarit autorisant un coulissement longitudinal de la marche ; et
• engager la première marche avec le premier limon en trouvant un point d'engagement par coulissement mutuel du premier limon et de la première marche.

8. Procédé selon la revendication 7, comprenant en outre les étapes suivantes :
• engager chaque autre marche avec le premier limon ;
• reposer le bord distal de la marche dans une encoche (30) du gabarit ;
• engager un deuxième limon avec les bords distaux des marches ;
• solidariser les marches des premier et deuxième limons ; et
• basculer le gabarit de sa position couchée vers sa position levée.

9. Procédé selon la revendication 8, dans lequel l'engagement des marches avec les limons est obtenu en faisant pénétrer des ergots longitudinaux des marches dans des orifices correspondants des limons.

10. Procédé selon la revendication 9, dans lequel la solidarisation des marches avec les limons est obtenue en martelant des extrémités des ergots qui dépassent des orifices des limons.

## Patentansprüche

1. Anordnung aus einem Treppenbausatz, der Wangen (10, 12) und Stufen (14) in getrennten Teilen umfasst, und aus einer Montageschablone, wobei die Schablone Folgendes umfasst:
• eine Arbeitsfläche (20), die als Träger für die Treppe dient, die, in einer liegenden Position der Schablone auf einer ersten Fläche (22) angrenzend an die Arbeitsfläche ruhend, zum Halten der Wangen und der Stufen in einer Konfiguration konfiguriert ist, die derjenigen einer fertigen Treppe entspricht;
**dadurch gekennzeichnet, dass**
die Montageschablone eine allgemeine prismatische Form auf einer dreieckigen Basis aufweist und Folgendes umfasst:
• eine zweite Fläche (24) angrenzend an die Arbeitsfläche, die mit der ersten angrenzenden Fläche (22) eine Kante (P) ausbildet, die im Wesentlichen senkrecht zu dem Schwerpunkt der fertigen Treppe in der liegenden Position gelegen ist, woraus sich ergibt, dass die Schablone, die die fertige Treppe trägt, in eine angehobene Position auf der zweiten angrenzenden Fläche ruhend unter Ausübung einer geringen Kraft relativ zu dem Gewicht der Treppe gekippt werden kann.

2. Anordnung nach Anspruch 1, wobei die Schablone in ihrer liegenden Position Folgendes umfasst:
• vertikale Nuten (26), die zum in der Längsrichtung der ersten Wange verschiebbar gelagerten Aufnehmen einer ersten Wange durch Schwerkraft konfiguriert sind; und
• Anschläge (28) zum in der Längsrichtung der ersten Stufe verschiebbar gelagerten Aufnehmen einer ersten Stufe rechtwinklig zu der Wange durch Schwerkraft, woraus sich ergibt, dass ein Eingriffspunkt der ersten Stufe mit der ersten Wange durch gegenseitiges Verschieben der ersten Wange und der ersten Stufe gefunden werden kann, und dass die erste Wange und die erste Stufe, sobald sie verriegelt sind, zusammen eine feste Referenz zum Montieren der restlichen Elemente der Treppe ausbilden.

3. Anordnung nach Anspruch 2, wobei die Schablone für jede Stufe eine Kerbe (30) umfasst, die auf der Seite gegenüber der ersten Wange eingerichtet ist, zum, in der liegenden Position der Schablone, einen Rand der Stufe durch Schwerkraft in einer Position aufzunehmen, die im Wesentlichen der Position in der fertigen Treppe entspricht.

4. Anordnung nach Anspruch 3, wobei die Stufen Nasen in der Längsausdehnung der Stufen umfassen, die in entsprechende Öffnungen der Wangen eingreifen und ein vertikales Halten der Stufen der Seite der ersten Wange ohne Tragen durch die Schablone sicherstellen.

5. Anordnung nach Anspruch 3, wobei die Schablone, für wenigstens eine Referenzstufe, einen Trägeranschlag (28), der auf der Seite gegenüber der Wange eingerichtet ist, zum ruhenden Aufnehmen der unteren Fläche der Stufe umfasst.

6. Anordnung nach Anspruch 4, wobei die Schablone, für wenigstens eine Referenzstufe, eine Schulter umfasst, die auf dem Trägeranschlag der Seite gegenüber der entsprechenden Kerbe eingerichtet ist.

7. Verfahren zum Montieren einer Treppe, die als Bausatz bereitgestellt ist, unter Verwendung einer Anordnung nach Anspruch 1, das durch die folgenden Schritte gekennzeichnet ist:
• Platzieren der Schablone in der liegenden Position;
• Einsetzen einer ersten Wange (10) in die vertikale Nuten (26) der Schablone, wobei ein Längsverschieben der Wange ermöglicht wird;
• Positionieren einer ersten Stufe (14) senkrecht zu der ersten Wange auf den Anschlägen (28) der Schablone, wobei ein Längsverschieben der Stufe ermöglicht wird; und
• Ineingriffbringen der ersten Stufe mit der ersten Wange durch Finden eines Eingriffspunkts durch gegenseitiges Verschieben der ersten Wange und der ersten Stufe.

8. Verfahren nach Anspruch 7, das ferner die folgenden Schritte umfasst:
• Eingreifen jeder weiteren Stufe in die erste Wange;
• Auflegen des distalen Rands der Stufe in eine Kerbe (30) der Schablone;
• Ineingriffbringen einer zweiten Wange mit den distalen Rändern der Stufen;
• Verbinden der Stufen der ersten und der zweiten Wange; und
• Kippen der Schablone aus ihrer liegenden Position in ihre angehobene Position.

9. Verfahren nach Anspruch 8, wobei das Ineingriffbringen der Stufen mit den Wangen durch Einbringen der Längsnasen der Stufen in entsprechende Öffnungen der Wange erhalten wird.

10. Verfahren nach Anspruch 9, wobei die Verbindung der Stufen mit den Wangen durch Hämmern der Enden der Nasen erfolgt, die aus den Öffnungen der Wangen herausragen.

## Claims

1. A staircase kit comprising stringers (10, 12) and treads (14) in separate pieces, and an assembly template, the template comprising:
• a operative surface (20) for supporting the staircase, configured to, in a lying position of the template resting on a first surface (22) adjacent to the operative surface, hold the stringers and steps in a configuration corresponding to that of the finished staircase;
**characterised in that** the assembly template has a generally prismatic shape with a triangular base and comprises:
• a second surface (24) adjacent to the operating surface, forming with the first adjacent surface (22) an edge (P) which is located substantially plumb with the centre of gravity of the finished staircase in the lying position, whereby the template supporting the finished staircase can be tilted to a raised position resting on the second adjacent surface with a small force relative to the weight of the staircase.

2. The kit according to claim 1, wherein the template comprises, in its lying position:
• vertical grooves (26) configured to receive a first stringer by gravity with freedom to slide in the longitudinal direction of the first stringer; and
• stops (28) for receiving by gravity a first step perpendicularly to the stringer, with freedom to slide in the longitudinal direction of the first step, whereby a point of engagement of the first step with the first stringer can be found by mutual sliding of the first stringer and the first step, and the first stringer and the first step, once locked, together constitute a fixed reference for assembling the remaining elements of the staircase.

3. The kit according to claim 2, wherein the template comprises, for each step, a notch (30) arranged on the side opposite the first stringer for, in the lying position of the template, receiving by gravity an edge of the step, in a position substantially corresponding to the position in the finished staircase.

4. The kit according to claim 3, wherein the steps comprise lugs longitudinally extending from the steps, which engage in corresponding holes in the stringers and ensure vertical retention of the steps on the side of the first stringer without support by the template.

5. The kit according to claim 3, in which the template comprises, for at least one reference step, a support stop (28) arranged on the side opposite the first stringer to receive and support the underside of the step.

6. The kit according to claim 4, wherein the template comprises, for at least one reference step, a shoulder arranged on the support stop on the side opposite the corresponding notch.

7. A method of assembling a staircase supplied as a kit as claimed in claim 1, **characterised by** the following steps:
• placing the template in the lying position;
• inserting a first stringer (10) into vertical grooves (26) of the template allowing longitudinal sliding of the stringer;
• positioning a first step (14) perpendicular to the first stringer on stops (28) of the template allowing longitudinal sliding of the step; and
• engaging the first step with the first stringer by finding an engagement point by mutually sliding the first stringer and the first step.

8. The method according to claim 7, further comprising the following steps:
• engaging each subsequent step with the first stringer;
• resting the distal edge of the step in a notch (30) of the template;
• engaging a second stringer with the distal edges of the steps;
• attaching the steps to the first and second stringers; and
• tilting the template from its lying position to its raised position.

9. The method according to claim 8, wherein engagement of the steps with the stringers is achieved by engaging longitudinal lugs of the steps in corresponding holes in the stringers.

10. The method according to claim 9, wherein the steps are secured to the stringers by hammering out the ends of the lugs that protrude from the holes in the stringers.
